# EUROPÄISCHE PATENTSCHRIFT

(11) **EP 0 264 029 B1**
(45) Veröffentlichungstag und Bekanntmachung des Hinweises auf die Patenterteilung: **15.07.1992**
(21) Anmeldenummer: 87114333.5
(22) Anmeldetag: 01.10.1987
(51) Int. Cl.: A47C 3/026, A47C 1/032

(54) **Stuhl**
Chair
Chaise

(30) Priorität: 14.10.1986 CH 4124/86; 08.07.1987 CH 2589/87
(43) Veröffentlichungstag der Anmeldung: 20.04.1988
(73) Patentinhaber: Giroflex-Entwicklungs AG, CH-5322 Koblenz (CH)
(72) Erfinder: Locher, Hermann, CH-4143 Dornach (CH)
(74) Vertreter: EGLI-EUROPEAN PATENT ATTORNEYS

(56) Entgegenhaltungen:
- DE-U- 8 614 185
- FR-A- 2 461 472

## Beschreibung

Die Erfindung bezieht sind auf einen Stuhl mit einem Sitzteil und einem Rückenlehnenteil, welche Teile im wesentlichen über ein Hebelgestänge an einem auskragend an dem Tragteil eines Fussgestells angeordneten Tragarm abgestützt sind.

Stühle dieser Art sind in verschiedenen Ausführungen bekannt. Um den Sitzkomfort zu erhöhen, ist es bekannt, den Sitzteil gegenüber dem Tragteil schwenkbar auszubilden, wobei mit einem Federelement eine Gegenkraft zum Abstützen des Körpergewichtes der sitzenden Person ausgeübt wird. Soll der Sitzkomfort weiter erhöht werden, insbesondere dadurch, dass von der sitzenden Person eine "Relax"-Stellung eingenommen werden kann, ist es auch bekannt, den Rückenteil gegenüber dem Sitzteil schwenkbar auszubilden. Auch in diesem Fall ist es erforderlich, den von der sitzenden Person auf diesen Teil ausgeübten Kräften durch ein oder mehr entsprechend angeordnete Federelemente eine Gegenkraft zu erzeugen.

Die von der sitzenden Person auf den Sitzteil und den Rückenlehnenteil ausgeübten Kräfte, welche auf den Tragteil übergeleitet werden, sind beträchtlich. Bei Stühlen mit einem schwenkbaren Sitzteil und/oder einem schwenkbaren Rückenteil ist es erforderlich, diese beiden Teile zur Gewährleistung ihrer Beweglichkeit auf einem Stuhlgestell abzustützen. Unter dem Stuhlgestell werden hier Teile wie Laschen, Hebel und Federelemente verstanden, mit deren Hilfe der Sitzteil und der Rückenlehnenteil auf dem Tragteil abgestützt werden. Da aber das Stuhlgestell auf möglichst kleinem Platz untergebracht werden muss, haben diese Teile wegen ihrer Art der Anordnung teilweise wesentlich grössere Kräfte als nur das Körpergewicht sitzender Personen aufzunehmen, insbesondere müssen die Federelemente für zum Teil recht grosse Kräfte ausgelegt werden. Sie beeinflussen damit den Herstellungsaufwand in ungünstigem Sinne.

Aus der DE-U 8 614 185 ist ein weiterer Stuhl bekannt, welcher im wesentlichen einen Träger, ein Sitzteil und ein Rückenlehnenteil sowie ein aus mehreren Lenkern und Hebeln parallelogrammartig ausgebildetes Lenkgestänge umfasst. Bei diesem Stuhl sind die einzelnen Lenkgestänge-Elemente zur Erreichung einer vom Gewicht des Benutzers abhängigen Rückstellkraft entsprechend ausgebildet und angeordnet.

Aus der FR-A 2 461 472 ist ein weiterer, insbesondere für Sitzplätze an Datensichtgeräten ausgebildeter Stuhl bekannt, welcher einen an einem Fussgestell angeordneten Rahmen und einen damit über vordere und hintere Sitzlenker verbundenen Sitzrahmen sowie eine über zwei Lehnenlenker mit dem Sitzrahmen verbundene Rückenlehne umfasst, wovon der eine Lehnenlenker zusammen mit dem hinteren Sitzlenker einen Winkelhebel bildet. Bei diesem Stuhl ermöglicht das unterhalb des Sitzes angeordnete Hebelgestänge zwar eine sogenannte Arbeits- und Entspannungsposition der Sitzeinheit, jedoch ist diese Lösung hinsichtlich des konstruktiven und räumlichen Aufbaus des Hebelgestänges verhältnismässig aufwendig.

Der Erfindung liegt die Aufgabe zugrunde mit möglichst einfachen konstruktiven Mitteln sowie mit geringem Raumbedarf den Sitzkomfort an einem Stuhl der genannten Art dahingehend zu verbessern, dass mit verhälnismässig geringem Kraftaufwand auch eine sogenannte nach hinten orientierte Relax-Stellung des Sitz- und Rückenlehnenteils erreicht wird.

Diese Aufgabe wird erfindungsgemäss dadurch gelöst, dass dem Tragarm eine im knieseitigen Bereich des Sitzteils über ein erstes Laschenpaar und im rückenlehnenseitigen Bereich des Sitzteils über ein zweites Laschenpaar am Tragarm abgestützte und die Laschenpaare parallelogrammartig miteinander verbindende Wiege zugeordnet ist, und dass an den Laschen des zweiten Laschenpaares je ein Verlängerungsarm sowie eine daran angelenkte und über einen Schieber mit einem an der Wiege abgestützten Federelement wirkverbundene Schubstange angeordnet und das Rücklehnenteil über eine daran sowie an dem Schieber oder an dem Verlängerungsarm angelenkte Rückenlehnenstrebe abgestützt ist.

Bei dem erfindungsgemässen Stuhl werden die auf das Sitz- und Rückenlehnenteil ausgeübten Kräfte im wesentlichen durch die Wiege ausbalanciert, so dass in vorteilhafter Weise nur noch ein geringer Teil der Kräfte von dem Federelement aufzunehmen sind. Die einzelnen Funktionselemente sowie das bei der Rückstellbewegung des Sitz- und Rückenlehnenteils lediglich zur Stossdämpfung dimensionierte Federelement können mit geringem Platzbedarf unter dem Sitzteil angeordnet werden.

Weitere Merkmale der Erfindung ergeben sich aus der folgenden Beschreibung in Verbindung mit der Zeichnung und den Patentansprüchen.

Die Erfindung wird nachstehend anhand der Zeichnung beschrieben. Es zeigt:
- Fig.1: einen schematisch und in Seitenansicht dargestellten Stuhl mit in unbelastetem Zustand dargestellten Sitz- und Rückenlehnenteil,
- Fig.2: den schematisch in einer "Relax-Stellung" dargestellten Stuhl gemäss Fig.1 mit kinematischem Bewegungsablauf des belasteten Sitz- und Rückenlehnenteils,
- Fig.3: den in Schnittansicht dargestellten konstruktiven Aufbau der einzelnen Funktionselemente für den Stuhl gemäss Fig.1,
- Fig.4: den in Draufsicht dargestellten konstruktiven Aufbau der einzelnen Funktionselemente gemäss Fig.3,
- Fig.5: ein weiteres Ausführungsbeispiel eines in schematischer Seitenansicht dargestellten Stuhls in unbelastetem Zustand, und
- Fig.6: den in Schnittansicht dargestellten konstruktiven Aufbau der einzelnen Funktionselemente für den Stuhl gemäss Fig.5.

In Fig.1 ist mit 1 ein als Standsäule ausgebildetes Tragteil eines Fussgestells (nicht dargestellt) für einen Stuhl bezeichnet, an welchem Tragteil 1 ein leicht schräg nach oben gegen die Knieseite des Stuhls sich erstreckender Tragarm 2 befestigt ist. An dem Tragarm 2 sind im Abstand zueinander zwei Drehgelenke 3,4 angeordnet, an welchen je ein Laschenpaar mit Laschen 5,6 angelenkt ist. Die Laschen 5,6 sind über weitere Drehgelenke 7,8 mit einer Wiege 9 schwenkbar verbunden.

Der Stuhl weist ein Sitzteil 10 und ein Rückenlehnenteil 11 auf. Diese beiden Teile können entweder starr oder gelenkig mtieinander verbunden sein. Das Sitzteil 10 ist in der Nähe der knieseitigen Lasche 6 an der Wiege 9 befestigt. Das Rückenlehnenteil 11 ist über ein Gestänge 12 an der Wiege 9 abgestützt.

Das Gestänge 12 setzt sich aus mehreren Teilen zusammen, nämlich aus einem Verlängerungsarm 15, welcher einen Teil der rückenlehnenseitigen Lasche 5 bildet, einer Schubstange 16, welche mittels eines Drehgelenkes 17 mit dem Verlängerungsarm 15 verbunden ist, einem Schieber 20, an welchem die Schubstange 16 mittels eines Drehgelenkes 18 angelenkt und welcher an der Wiege 9 verschiebbar geführt ist, und einer Rückenlehnenstrebe 21, die einerseits mittels einer festen Verbindung 19 an dem Rückenlehnenteil 11 drehbar abgestützt und andererseits über das Drehgelenk 18 am Schieber 20 drehbar abgestützt ist. Es ist jedoch auch möglich, die Rückenlehnenstrebe 21 am Drehgelenk 17 des Verlängerungsarmes 15 abzustützen.

In der als Hohlkörper ausgebildeten Wiege 9 ist ein Federelement 25 gelagert, von welchem das eine Ende 26 mit dem Schieber 20 verbunden und das andere Ende 27 an der Wiege 9 befestigt ist.

Das Federelement 25 kann eine Druckfeder oder eine Gasfeder sein. Im Falle einer Gasfeder ist das eine Ende 26 eine am Schieber 20 abgestützte Kolbenstange und das andere Ende 27 ein an der Wiege befestigter Zylinder. Da die Kolbenstange des Federelements 25 sich nur in Längsrichtung der Wiege 9 verschiebt, können die Enden 26, 27 fest mit der Wiege verbunden werden.

In Fig. 2 ist eine sogenannte "Relax"-Stellung des Stuhls dargestellt. Durch die vom Rückenlehnenteil 11 über die Rückenlehnenstrebe 21 auf den Schieber 20 ausgeübte Kraft wird der Schieber 20 an der Wiege 9 gegen die Kraft des Federelementes 25 in Richtung der Knieseite des Stuhls verschoben. Gleichzeitig werden die Laschen 5, 6 des Laschenpaares gegen die Knieseite des Stuhls geschwenkt. Die Wiege 9, welche ebenfalls an den Laschen 5, 6 angelenkt ist, wird ebenfalls in Richtung der Knieseite des Stuhls verschoben, doch ist dieser Weg kleiner, da der Schieber 20 durch den Verlängerungsarm 15 verschoben wird. Die Differenz dieser beiden Verschiebungswege ist der Weg, um welchen das Federelement 25 zusammengedrückt wird und dadurch eine Gegenkraft ausübt. Es ist nun aus Fig. 1 und 2 ohne Schwierigkeit erkennbar, dass das Gewicht einer auf dem Stuhl sitzenden Person nicht gesamthaft von dem Federelement 25 aufgenommen werden muss, sondern durch die Schwenkbewegung der Laschen 5, 6 und der Wiege 9 mindestens teilweise ausbalanciert werden kann. Dadurch wird erreicht, dass das Federelement 25 entsprechend kleiner dimensioniert werden kann.

Für das Funktionieren der Balancier-Wirkung der parallelogrammartig aufgehängten Wiege 9 ist es unwesentlich, wie im einzelnen das Sitzteil 10 und das Rückenlehnenteil 11 ausgebildet sind. In Fig. 1 und 2 sind die beiden Teile 10, 11 als eine einstückige, durch Fasern verstärkte Kunststoffschale-Sitzeinheit ausgebildet, welche knieseitig ein federelastisch wirkendes Bogenteil 30 aufweist, das beispielsweise mit einer progressiven Federkraft versehen werden kann. Zwischen dem Sitzteil 10 und dem Rückenlehnenteil 11 ist eine rinnenartig eingeformte Beigekehle 31 vorgesehen, dessen Federcharakteristik ebenfalls entsprechend gewählt werden kann. Falls es erforderlich ist, kann auch die Biegekehle 31 mit mehr als einer Biegung ausgebildet sein. Eine weitere Biegekehle 32 kann am Rückenlehnenteil 11 vorgesehen werden. Durch die Ausbildung dieser federnd wirkenden Biegekehlen kann der Stuhl mit einer beliebigen Schwenkcharakteristik ausgebildet werden.

Anstelle einer Kunststoffschale können auch andere Ausführungen mit dem beschriebenen Gestänge 12 kombiniert werden. So kann eine Kunststoffschale durch eine Schalenkonstruktion aus Metall ersetzt oder es können mit Gelenken versehene Sitz- und Rückenlehnenteile verwendet werden. In diesem Fall kann das knieseitige Bogenteil 30 durch ein Drehgelenk, beispielsweise durch ein Torsionsfederelement ersetzt werden, ebenso die Biegekehle 31. Anstelle der Torsionsfeder können auch andere Federn verwendet werden.

In Fig. 3 und 4 ist eine Ausführungsform des beschriebenen Stuhlgestelles dargestellt. Die Bezugszeichen haben dieselbe Bedeutung wie in Fig. 1 und 2 und werden deshalb nicht nochmals erläutert. Aus Fig. 4 ist ersichtlich, dass der am Tragteil 1 angeordnete Tragarm 2 als Doppelarm ausgebildet ist. Deshalb werden auch zwei Laschenpaare mit Laschen 5, 6 angeordnet. Zwischen den Teilarmen des Tragarms 2 ist die Wiege 9 angeordnet, welche beispielsweise die Form eines Hohlzylinders oder eines Vierkantrohres hat. Der Tragarm 2 weist auf der Unterseite einen Schlitz 35 auf, in welchem der aus Platten 36, 37 bestehende Schieber 20 durch einen Verbindungsbolzen (nicht dargestellt) zusammengehalten ist. An dem Schieber 20 ist die Kolbenstange 26 und am knieseitigen Ende der Wiege 9 der Zylinder 27 des Federelementes 25 befestigt. Eine Betätigungsvorrichtung 38 dient der Freigabe bzw. dem Blockieren des Federelementes 25. Aus der Fig. 4 ist ersichtlich, dass am Drehgelenk 18 zwei Rückenlehnenstreben 21 angelenkt sind. Für die Befestigung der als Kunststoffschale ausgebildeten Teile 10, 11 ist knieseitig eine Befestigungsplatte 40 vorgesehen.

In der in Fig. 5 und 6 dargestellten Ausführungsform weisen gleiche Bezugszeichen gleiche Bedeutung wie in Fig. 1 - 4 auf.

Um die Genauigkeit für die Herstellung der Parallelogramm-Aufhängung verringern und trotzdem gewährleisten zu können, dass die Parallelogramm-Aufhängung spielfrei und klemmfrei funktionieren kann, wird eine weitere Parallelogramm-Aufhängung vorgesehen.

Hierzu wird die Lasche 6 gleich wie die Lasche 5 mit einem Verlängerungsarm 34 ausgebildet. An dem freien Ende des Verlängerungsarmes 34 ist ein Drehgelenk 28 vorgesehen. Das Drehgelenk 28 des Verlängerungsarmes 34 und das Drehgelenk 17 des Verlängerungsarmes 15 sind durch ein Gestänge 33 miteinander verbunden. Die Verlängerungsarme 15 und 34 sowie das Gestänge 33 bilden somit zur Wiege 9 eine Parallelogramm-Anordnung, die zu der Parallelogramm-Anordnung der Laschen 5 und 6 sowie der Wiege 9 parallel liegt.

In Fig. 6 ist eine weitere, platzsparende Ausführungsform des nach Fig. 5 beschriebenen Stuhlgestelles dargestellt. Die Bezugszeichen haben dieselbe Bedeutung wie in Fig. 6, weshalb sie nur soweit erläutert werden, wie dies für das Verständnis der Funktion des Stuhles erforderlich ist. Der Tragarm 2 des Traggestells 1 ist als Doppelarm (nicht dargestellt) ausgebildet. Dementsprechend werden auch zwei Laschenpaare mit Laschen 5, 6 angeordnet. Zwischen den Armen des Doppelarmes des Tragarms 2 ist die Wiege 9 in Form eines Hohlzyinders oder eines Vierkantrohres angeordnet. Dieses weist auf der Unterseite einen Schlitz 35 auf, in welchem der aus Platten 36, 37 bestehende Schieber 20 durch einen Verbindungsbolzen (nicht dargestellt), zusammengehalten ist. An dem Schieber 20 ist die Kolbenstange 26 und am knieseitigen Ende der Wiege 9 der Zylinder 27 des Federelementes 25 befestigt. Eine Betätigungsvorrichtung 38 dient der Freigabe bzw. dem Blockieren des Federelementes 18.

Die Laschen 5, 6 mit ihren Verlängerungsarmen 16, 34 bilden zweiarmige Hebel, deren zwischen den Armen liegende Lagerstelle die mit der Wiege 9 verbundenen Gelenke 7, 8 bilden.

Das über die Gelenke 17, 28 mit den zweiarmigen Heben 5, 15 und 6, 34 verbundende Gestänge 33 ist in Fig. 6 strichpunktiert dargestellt, um die Zeichnung übersichtlicher zu gestalten. Das Gestänge 33 ist zweckmässig entgegengesetzt gewölbt d.h. konkav gegen das Sitzteil 10 ausgebildet. Das Gestänge 33 kann aus einem Bandmaterial gestanzt und an seinen Enden mit einer Bohrung versehen sein.

Wesentlich ist weiter, dass die zweiarmigen Hebel 5, 15 und 6, 34, wie aus Fig. 6 ersichtlich ist, als Winkelhebel ausgebildet sind.

Trotz der in Fig. 6 verwendeten Formabweichungen der zweiarmigen Hebel 5, 15 und 6, 34 als Winkelhebel und des konkav gegen das Sitzteil 10 gerichteten Gestänges 33 bleibt die Funktion der Wiegevorrichtung bestehen.

Das beschriebene Stuhlgestell weist den Vorteil auf, dass ein Teil der von einer sitzenden Person ausgeübten Kräfte in sich, d.h. durch die Wiegevorrichtung, die durch die Laschenpaare 5, 6 und die Wiege 9 gebildet wird, ausbalanciert werden. Dadurch kann das Federelement 25 kleiner ausgelegt werden, so dass es in der Wiege 9 selbst untergebracht werden kann. Wegen dieser Ausbalancierung der Kräfte kann auf eine Einstellung des Federelementes in Bezug auf das jeweilige Gewicht der sitzenden Person verzichtet werden. Setzt sich diese Person ohne anzulehnen auf den Stuhl, wird praktisch das ganze Gewicht durch diese Vorrichtung ausbalanciert. Erst beim Uebergang in die "Relax"-Stellung wird ein Teil dieses Gewichtes durch das Federelement 25 aufgenommen.

## Patentansprüche

1. Stuhl mit einem Sitzteil (10) und einem Rückenlehnenteil (11), welche Teile im wesentlichen über ein Hebelgestänge an einem auskragend an dem Tragteil (1) eines Fussgestells angeordneten Tragarm (2) abgestützt sind, dadurch gekennzeichnet, dass dem Tragarm (2) eine im knieseitigen Bereich des Sitzteils (10) über eine erste Lasche (6) und im rückenlehnenseitigen Bereich des Sitzteils (10) über eine zweite Lasche (5) am Tragarm (2) abgestützte und die beiden Laschen (5,6) parallelogrammartig miteinander verbindende Wiege (9) zugeordnet ist, und dass an der zweiten Lasche (5) ein Verlängerungsarm (15) sowie eine daran angelenkte und über einen Schieber (20) mit einem an der Wiege (9) abgestützten Federelement (25) wirkverbundene Schubstange (16) angeordnet und das Rücklehnenteil (11) über eine daran sowie an dem Schieber (20) oder an dem Verlängerungsarm (15) angelenkte Rückenlehnenstrebe (21) abgestützt ist.

2. Stuhl nach Anspruch 1, dadurch gekennzeichnet, dass der Schieber (20) an der Wiege (9) gleitend und relativ dazu in Längsrichtung der Wiege (9) verstellbar geführt ist.

3. Stuhl nach Anspruch 1, dadurch gekennzeichnet, dass das mit dem Rückenlehnenteil (11) starr oder gelenkig verbundene Sitzteil (10) im knieseitigen Bereich über ein federelastisch wirkendes Bogenteil (30) mit der Wiege (9) wirkverbunden ist, wobei das Bogenteil (30) vorzugsweise eine progressiv zunehmende Federcharakteristik aufweist.

4. Stuhl nach Anspruch 1, dadurch gekennzeichnet, dass das Sitzteil (10) und das Rückenlehnenteil (11) als eine einstükkige, mit Fasern verstärkte Kunststoffschalen-Sitzeinheit ausgebildet und beispielsweise aus mit Glas- oder Kohlefasern verstärktem Polyesterharz geformt ist.

5. Stuhl nach einem der Ansprüche 1 und 4, dadurch gekennzeichnet, dass im Bereich des Übergangs vom Sitzteil (10) zum Rückenlehnenteil (11) und/oder im oberen Bereich des Rückenlehenteils eine rinnenartig eingeformte Biegekehle (31,32) angeordnet ist.

6. Stuhl nach Anspruch 1, dadurch gekennzeichnet, dass die beiden Laschen (5,6) als Winkelhebel ausgebildet und je mit dem an der Wiege (9) angelenkten Hebelteil als eine erste Parallelogramm-Anordnung und je mit dem anderen Hebelteil (15,34) sowie einem daran angelenkten Gestänge (33) als eine zweite Parallelogramm-Anordnung ausgebildet sind.

7. Stuhl nach Anspruch 6, dadurch gekennzeichnet, dass die als Winkelhebel ausgebildeten Laschen (5,6) jeweils mit einer zwischen den Hebelteilen angeordneten Lagerstelle (7,8) an der Wiege (9) schwenkbar gelagert sind.

8. Stuhl nach Anspruch 6, dadurch gekennzeichnet, dass das die beiden Hebelteile (15,34) verbindende Gestänge (33) bogenförmig ausgebildet und die etwa konkave Formgebung des Gestänges (33) auf der dem Sitzteil (10) zugewandten Seite angeordnet ist.

9. Stuhl nach Anspruch 6, dadurch gekennzeichnet, dass die beiden Parallelogramm-Anordnungen je zwei korrespondierend zueinander angeordnete Laschen (6,5) umfasst, welche an dem mit zwei auskragenden Armen versehenen Tragarm (2) gelagert sind.

10. Stuhl nach Anspruch 9, dadurch gekennzeichnet, dass zwischen den beiden Armen des Tragarms (2) die Wiege (9) angeordnet ist, welche zur Aufnahme des mit einer Betätigungsvorrichtung (38) wirkverbundenen Federelements (25) im Profilquerschnitt als Hohlzylinder oder Vierkantrohr ausgebildet ist.

## Claims

1. Chair with a seat part (10) and a backrest part (11), which parts are substantially supported by means of a lever system on a carrying arm (2) arranged in a projecting manner on the carrying part (1) of a pedestal, characterized in that a rocking device (9) is associated with the carrying arm (2), the rocking device being supported on the carrying arm (2) in the region of the seat part (10) by the knee by means of a first side bar (6) and in the region of the seat part (10) by the backrest by means of a second side bar (5) and connecting the two side bars (5,6) with one another in a parallelogram-like manner, and in that on the second side bar (5) there are arranged an extension arm (15) as well as a push rod (16) hinged thereto and operatively connected by way of a slide (20) to a spring element (25) supported on the rocking device (9), and the backrest part (11) is supported by way of a backrest stay (21) hinged thereto as well as to the slide (20) or to the extension arm (15).

2. Chair according to claim 1, characterized in that the slide (20) is guided on the rocking device (9) in a sliding manner and so that it is adjustable relative thereto in the longitudinal direction of the rocking device (9).

3. Chair according to claim 1, characterized in that the seat part (10) which is connected rigidly or in a hinged manner to the backrest part (11) is operatively connected to the rocking device (9) in the region by the knee by way of an arched part (30) operating in a spring-like manner, whereby the arched part (30) preferably has a progressively increasing spring characteristic.

4. Chair according to claim 1, characterized in that the seat part (10) and the backrest part (11) are constructed as a one-piece plastic-dish seat unit strengthened with fibres and is formed, for example, from polyester resin strengthened with glass fibres or carbon fibres.

5. Chair according to one of claims 1 and 4, characterized in that in the region of the transition from the seat part (10) to the backrest part (11) and/or in the upper region of the backrest part there is arranged a bending channel (31,32) moulded in a groove-like manner.

6. Chair according to claim 1, characterized in that the two side bars (5,6) are constructed as angle levers and are each constructed as a first parallelogram arrangement with the lever part which is hinged to the rocking device (9) and each as a second parallelogram arrangement with the other lever part (15,34) as well as a lever system (33) which is hinged thereto.

7. Chair according to claim 6, characterized in that the side bars (5,6) constructed as angle levers are each rotatably mounted on the rocking device (9) with a bearing (7,8) arranged between the lever parts.

8. Chair according to claim 6, characterized in that the lever system (33) connecting the two lever parts (15,34) is constructed in an arched manner and the approximately concave shaping of the lever system (33) is arranged on the side facing the seat part (10).

9. Chair according to claim 6, characterized in that the two parallelogram arrangements each comprise two side bars (6,5) arranged so that they correspond with one another, which are mounted on the carrying arm (2) provided with two projecting arms.

10. Chair according to claim 9, characterized in that the rocking device (9) is arranged between the two arms of the carrying arm (2), the rocking device being constructed in profile cross section as a hollow cylinder or square tube to incorporate the spring element (25) which is operatively connected to an actuation device (38).

## Revendications

1. Siège comportant une assise (10) et un dossier (11), portés essentiellement par un bras de support (2), disposé en saillie sur une pièce de support (1) d'un piétement, par l'intermédiaire d'un ensemble de leviers, caractérisé en ce qu'une bielle (9) est assujettie au bras de support (2), ladite bielle (9) étant reliée, dans la zone côté genoux de l'assise (10) à une première barre de liaison (6) et, dans la zone côté dossier de l'assise (10) à une deuxième barre de liaison (5). elle-même reliée au bras de support (2) et à la bielle (9), les deux barres de liaison (5, 6) formant ainsi un parallélogramme avec la bielle (9), et en ce qu'un bras prolongateur (15) est disposé dans le prolongement de la deuxième barre de liaison (5), bras auquel est articulée une jambe de force (16) en liaison fonctionnelle avec un élément de ressort (25) supporté par la bielle (9) par l'intermédiaire d'une pièce coulissante (20), et en ce que le dossier (11) est supporté par une jambe de force de dossier (21) articulée sur le dossier ainsi que sur la pièce coulissante (20) ou sur le bras prolongateur (15).

2. Siège selon la revendication 1, caractérisé en ce que la pièce coulissante (20) glissant sur la bielle (9) est guidée d'une façon réglable dans le sens longitudinal de la bielle (9) par rapport à celle-ci.

3. Siège selon la revendication 1, caractérisé en ce que l'assise (10) reliée au dossier (11) d'une façon rigide ou articulée, est en liaison fonctionnelle avec la bielle (9) dans la zone côté genoux par l'intermédiaire d'une partie arquée (30) agissant élastiquement, ladite partie arquée (30) présentant, de préférence, une caractéristique d'élasticité qui augmente progressivement.

4. Siège selon la revendication 1, caractérisé en ce que l'assise (10) et le dossier (11) sont conçus d'une seule pièce, comme une unité de siège, par une enveloppe en matière plastique renforcée par des fibres et sont réalisés notamment par une résine de polyester renforcée par des fibres de verre ou de carbone.

5. Siège selon la revendication 1 et 4, caractérisé en ce qu'une gorge de flexion (31, 32) sous forme d'une rigole creusée, est prévue dans la zone de transition entre l'assise (10) et le dossier (11) et/ou dans la zone supérieure du dossier.

6. Siège selon la revendication 1, caractérisé en ce que les deux barres de liaison (5, 6) sont conçues en tant que leviers coudés, formant chacun avec la partie de levier articulée sur la bielle (9), une première structure de parallélogramme, et formant chacun avec l'autre partie de levier (15, 34) ainsi qu'avec une tringle (33) qui y est articulée, une deuxième disposition en parallélogramme.

7. Siège selon la revendication 6, caractérisé en ce que les barres de liaison (5, 6), conçues sous forme de leviers coudés, sont logées d'une façon pivotante respectivement avec un point d'appui (7, 8) disposé entre les parties de levier sur la bielle (9).

8. Siège selon la revendication 6, caractérisé en ce que la tringle (33) reliant les deux parties de levier (15, 34) a une forme courbe, et en ce que le côté concave de la tringle (33) est disposé sur la partie faisant face à l'assise (10).

9. Siège selon la revendication 6, caractérisé en ce que les deux configurations en parallélogramme comprennent chacune des barres de liaison (6, 5) disposées d'une façon correspondante les unes par rapport aux autres, lesdites barres étant logées sur un bras de support (2) muni de deux bras en saillie.

10. Siège selon la revendication 9, caractérisé en ce que la bielle (9) est disposée entre les deux bras du bras de support (2), en ce que ladite bielle (9) loge un élément de ressort (25) relié fonctionnellement à un dispositif d'actionnement (38) et est conçue pour présenter en section perpendiculaire la forme d'un cylindre creux ou d'un tuyau de section carrée.
